# EUROPÄISCHE PATENTSCHRIFT

(11) **EP 0 290 895 B1**
(45) Veröffentlichungstag und Bekanntmachung des Hinweises auf die Patenterteilung: **22.09.1993**
(21) Anmeldenummer: 88106975.1
(22) Anmeldetag: 30.04.1988
(51) Int. Cl.: A43B 17/10

(54) **Schuhinnenmaterial mit adsorbierenden Eigenschaften**
Absorbent shoe-lining material
Matériau d'intérieur de chaussures à caractéristiques absorbantes

(30) Priorität: 15.05.1987 DE 3716303
(43) Veröffentlichungstag der Anmeldung: 17.11.1988
(73) Patentinhaber: von Blücher, Hubert, D-40237 Düsseldorf (DE); von Blücher, Hasso, D-40549 Düsseldorf (DE); de Ruiter, Ernest, Dr., D-51381 Leverkusen (DE)
(72) Erfinder: von Blücher, Hubert, D-40237 Düsseldorf (DE); von Blücher, Hasso, D-40549 Düsseldorf (DE); de Ruiter, Ernest, Dr., D-51381 Leverkusen (DE)
(74) Vertreter: Eggert, Hans-Gunther, Dr.

(56) Entgegenhaltungen:
- DE-A- 2 732 824
- US-A- 2 425 388
- US-A- 4 235 027

## Beschreibung

Die vorliegende Erfindung betrifft ein Schuhinnenmaterial mit adsorbierenden Eigenschaften, bei dem als Adsorbensmaterial, z.B. zur Adsorption von Schweiß und Geruchsstoffen, Aktivkohle verwendet wird.

Aus dem Stand der Technik (z.B. DE-A-27 32 824) ist bekannt, daß Aktivkohle gute Adsorptionseigenschaften aufweist, insbesondere also auch zur Adsorption von Körperausdünstungen wie Schweiß und den darin enthaltenen Geruchsstoffen geeignet ist. Aus diesem Grund hat man bereits versucht, Aktivkohle als Adsorbensmaterial in irgendeiner Weise in das Innenmaterial von Schuhen einzuarbeiten. Beispielsweise wurde vorgeschlagen, die Aktivkohle in einen Latexschaum einzuarbeiten und aus dem so erhaltenen Latexschaum Einlegesohlen für Schuhe herzustellen. Dabei erwies sich jedoch als nachteilig, daß die Aktivkohle durch die Einbettung in den Latexschaum für die zu adsorbierenden Stoffe nicht mehr frei zugänglich war, wodurch die adsorbierende Wirkung zu einem großen Teil verloren ging. Man hat daher versucht, die freie Zugänglichkeit der Aktivkohle in dem Schuhinnenmaterial dadurch zu erhöhen, daß die Aktivkohle weniger stark in das Material eingebunden wurde. Dies hat jedoch dazu geführt, daß die Aktivkohle nicht mehr vollständig vom Binder festgehalten wurde, so daß aufgrund des Abriebs das Schuhinnenmaterial schwarz ausfärbte.

Die Aufgabe der vorliegenden Erfindung besteht deshalb darin, ein Schuhinnenmaterial mit adsorbierenden Eigenschaften der eingangs genannten Art zu schaffen, bei dem die adsorbierende Aktivkohle einerseits für zu adsorbierende Stoffe frei zugänglich ist, das andererseits aber dennoch eine hohe Abriebfestigkeit besitzt.

Die Lösung dieser Aufgabe liefert ein Schuhinnenmaterial gemaß Anspruch 1.

Für die Zwecke der Erfindung geeignete Materialien sind beispielsweise aus der DE-C-29 51 827, der EP-B-90 073 und der EP-B-118 618 bekannt.
Durch die punktförmige Fixierung der Aktivkohleteilchen nach der EP-B-118 618 ist gewährleistet, daß etwa 85 % der Oberfläche der Aktivkohle frei zugänglich ist, so daß die vorhandene Adsorptionskapazität weitestgehend erhalten bleibt. Der Auftrag der Haftmasse erfolgt nicht als geschlossener Flächenauftrag, sondern punktförmig, damit die Atmungsaktivität des Materials erhalten bleibt. Das Auftragen der Haftmasse kann z.B. in der in der EP-B-118 618 beschriebenen Weise durch Rotationsschablonendruck erfolgen. Hier bedarf es eines Klebers, der neben hoher mechanischer Festigkeit und Elastizität sowie einem gewissen Penetrationsvermögen auch eine ausreichende Anfangsklebrigkeit haben muß, um die aufgestreuten Aktivkohlekügelchen bis zum Erreichen der Festigkeit festzuhalten. Dieser Forderung werden von den in der EP-B-118 618 beschriebenen Haftmassen insbesondere lösungsmittelarme bzw. lösungsmittelfreie (20 bis 0 %) IMPRANIL High-Solid-PUR-Reaktivprodukte® von BAYER gerecht. Hierbei handelt es sich um NCO-Prepolymere, die zur Erhaltung einer langen Topfzeit blockiert sind und die mit jeweils einer festgelegten Menge eines Diamins (z.B. IMPRAFIX HS-C) vernetzt werden.

Das erfindungsgemäße Schuhinnenmaterial ist insbesondere gut für Kampfstiefel mit integriertem C-Schutz oder Sicherheitsstiefel mit Schutz gegen aggressive Chemikalien geeignet. Seßhafte Kampfstoffe stellen für die Füße des Soldaten eine große Gefahr dar. Zum Schutz gegen solche Kampfstoffe sieht der heutige ABC-Schutz spezielle Überziehstiefel vor. Es kann jedoch vorkommen, daß diese Überziehstiefel beschädigt oder im entscheidenden Augenblick nicht zur Hand sind. Das erfindungsgemäße Schuhinnenmaterial schafft hier Abhilfe, da es die Kampfstoffe adsorbiert. Mit dem erfindungsgemäßen Schuhinnenmaterial ausgerüstete Kampfstiefel gewährleisten daher eine beträchtlich höhere Sicherheit für den Soldaten.

## Patentansprüche

1. Schuhinnenmaterial mit adsorbierenden Eigenschaften, bei dem als Adsorbens Aktivkohle verwendet wird, dadurch gekennzeichnet, daß kugelförmige oder annähernd kugelförmige Aktivkohleteilchen eines Durchmessers zwischen 0,1 und 1 mm auf der dem Fuß abgewandten Seite des Materials mittels einer nur partiell aufgetragenen Haftmasse fixiert sind.

2. Schuhinnenmaterial nach Anspruch 1, dadurch gekennzeichnet, daß die Haftmasse ein Latex, ein Schmelzkleber oder ein Polyurethan mit hohem Festkörpergehalt ist.

3. Schuhinnenmaterial nach einem der Ansprüche 1 oder 2, dadurch gekennzeichnet, daß es als Innenfutter des Schuhs ausgebildet ist.

4. Schuhinnenmaterial nach einem der Ansprüche 1 oder 2, dadurch gekennzeichnet, daß es als Brandsohle des Schuhs ausgebildet ist.

5. Schuhinnenmaterial nach einem der Ansprüche 1 oder 2, dadurch gekennzeichnet, daß es als Einlegesohle des Schuhs ausgebildet ist.

6. Schuhinnenmaterial nach einem der Ansprüche 1 oder 2, dadurch gekennzeichnet, daß es als Fußbett bzw. als ein Abdeckmaterial für das Fußbett des Schuhs ausgebildet ist.

7. Verwendung eines Schuhinnenmaterials mit adsorbierenden Eigenschaften gemäß einem der Ansprüche 1 bis 6 für Kampfstiefel.

8. Verwendung eines Schuhinnenmaterials gemäß einem der Ansprüche 1 bis 6, für Sicherheitsstiefel.

## Claims

1. Shoe inner material having adsorbing properties, in which active carbon is used as the adsorbent, characterised in that spherical or approximately spherical particles of active carbon having a diameter of between 0.1 mm and 1 mm are fixed on that side of the material which is remote from the foot by means of an only partially applied adhesive substance.

2. Shoe inner material according to claim 1, characterised in that the adhesive substance is a latex, a fusion adhesive or a polyurethane having a high content of solids.

3. Shoe inner material according to any one of claims 1 or 2, characterised in that it is designed as the inner lining of the shoe.

4. Shoe inner material according to any one of claims 1 or 2, characterised in that it is designed as the inner sole of the shoe.

5. Shoe inner material according to any one of claims 1 or 2, characterised in that it is designed as the sock of the shoe.

6. Shoe inner material according to any one of claims 1 or 2, characterised in that it is designed as the foot bed or as a cover material for the foot bed of the shoe.

7. Use of a shoe inner material having adsorbent properties in accordance with any one of claims 1 to 6.

8. Use of a shoe inner material in accordance with any one of claims 1 to 6, for safety boots.

## Revendications

1. Matériau d'intérieur de chaussure, présentant des propriétés adsorbantes, dans lequel du charbon actif est utilisé comme adsorbant, caractérisé par le fait que des particules de charbon actif, sphériques ou approximativement sphériques, d'un diamètre compris entre 0,1 et 1 mm, sont fixées sur le côté du matériau détourné du pied, au moyen d'une masse adhésive qui n'a été appliquée que partiellement.

2. Matériau d'intérieur de chaussure selon la revendication 1, caractérisé par le fait que la masse adhésive est un latex, une colle fusible ou un polyuréthanne présentant une teneur élevée en matières solides.

3. Matériau d'intérieur de chaussure selon l'une des revendications 1 ou 2, caractérisé par le fait qu'il se présente sous la forme de doublure intérieure de la chaussure.

4. Matériau d'intérieur de chaussure selon l'une des revendications 1 ou 2, caractérisé par le fait qu'il se présente sous la forme de semelle première de la chaussure.

5. Matériau d'intérieur de chaussure selon l'une des revendications 1 ou 2, caractérisé par le fait qu'il se présente sous la forme de semelle intérieure de la chaussure.

6. Matériau d'intérieur de chaussure selon l'une des revendications 1 ou 2, caractérisé par le fait qu'il se présente sous la forme de semelle d'usure ou d'un matériau de recouvrement pour la semelle d'usure de la chaussure.

7. Utilisation d'un matériau d'intérieur de chaussure, présentant des propriétés adsorbantes, tel que défini à l'une des revendications 1 à 6, pour des brodequins de combat.

8. Utilisation d'un matériau d'intérieur de chaussure tel que défini à l'une des revendications 1 à 6, pour des brodequins de sécurité.
